# FASCICULE DE BREVET EUROPEEN

(11) **EP 1 978 168 B1**
(45) Date de publication et mention de la délivrance du brevet: **26.11.2014**
(21) Numéro de dépôt: 08006259.9
(22) Date de dépôt: 31.03.2008
(51) Int. Cl.: E03D 9/03

(54) **Distributeur de liquides d' entretien à compartiments multiples pour cuvettes de toilettes**
Reinigungsflüssigkeitsspender mit mehreren Kammern für WC-Schüsseln
Cleaning liquid dispenser with multiple compartments for toilet bowls

(30) Priorité: 03.04.2007 FR 0702430
(43) Date de publication de la demande: 08.10.2008
(73) Titulaire: Eurvest S.A., 1420 Braine l'Alleud (BE)
(72) Inventeur: Klimis, Jean, 1170 Bruxelles (BE)
(74) Mandataire: Hirsch & Associés

(56) Documents cités:
- EP-A- 1 287 211
- WO-A-02/40792
- WO-A-2006/005410

## Description

La présente invention concerne un distributeur de liquides d'entretien pour cuvettes de toilettes, et plus spécifiquement un distributeur de liquides à compartiments multiples pour toilettes. Le distributeur de l'invention peut s'utiliser dans les cuvettes de toilettes et assure une distribution de liquides d'entretien.

Diverses solutions ont été proposées pour distribuer dans les cuvettes de toilettes des produits nettoyants ou parfumants. Ainsi, sont vendus des blocs destinés à être disposés dans les chasses d'eau. Les blocs fondent lentement et diffusent un produit nettoyant. Un tel produit peut satisfaire pour ce qui est du nettoyage, mais il ne permet pas de diffuser un parfum. Il est aussi connu d'accrocher sur le rebord des toilettes une cage, contenant un bloc de produit qui est lavé par l'eau s'écoulant de la chasse d'eau lorsque celle-ci est actionnée. Un tel bloc de produit, qui est à l'air libre, ne peut avoir d'effet parfumant pendant toute sa durée de vie. Dans un cas comme dans l'autre, le problème provient du fait que les produits parfumants sont volatils, et perdent leur effet parfumant lorsqu'ils sont exposés à l'air et que la quantité de produit qu'ils libèrent à chaque chasse diminue au fur et à mesure que le bloc diminue de volume.

EP-A-1 287 211 décrit un distributeur de liquide d'entretien pour cuvette de toilettes. Ce distributeur s'accroche dans la cuvette par des moyens d'accrochage et présente un réservoir de liquide d'entretien. Pour la distribution du liquide, le réservoir présente dans sa partie inférieure une ouverture libre d'une taille qui empêche l'écoulement du liquide d'entretien hors du réservoir en l'absence de chasse d'eau. Le réservoir est aussi muni d'un tube, à une extrémité duquel débouche l'ouverture; l'autre extrémité du tube est ouverte. L'écoulement de l'eau de la chasse à l'extrémité du tube ou autour de l'extrémité du tube provoque la distribution du liquide contenu dans le réservoir, par effet hydrodynamique.

US-A-3 946 448 (El Sioufy), EP-A-0 538 957 (Sara Lee), EP-A-0 785 315 (Sara Lee), FR-A-2 747 139 (Robertet) et WO-A-01 02653 (Globol Chemicals) décrivent différents types de distributeurs de liquide d'entretien pour cuvettes de toilettes.

WO-A-02 40791 et WO-A-02 40792 décrivent des dispositifs de distribution de liquides d'entretien pour cuvettes de toilettes. Ces dispositifs présentent deux compartiments séparés. L'utilisation de deux compartiments séparés permet d'éviter les problèmes que peuvent générer les mélanges de deux composants dans un réservoir unique. Ces documents mentionnent notamment un composant à effet contre le tartre et un composant tel que l'eau de Javel. Les distributeurs proposés dans ces documents présentent deux compartiments séparés ou réservoirs séparés, ainsi que deux systèmes de distribution distincts, pour la distribution dans la cuvette des toilettes des produits contenus dans les deux compartiments. Les dispositifs décrits dans ces documents posent un premier problème de complexité du dispositif de distribution. Il existe aussi un deuxième problème de réglage des quantités relatives de produits distribués. En effet, il n'est pas approprié, du point de vue de l'utilisateur, que le produit contenu dans l'un des compartiments soit épuisé avant que le produit contenu dans l'autre compartiment ne soit aussi épuisé. Dans un tel cas, le distributeur ne fournit plus qu'une seule des deux fonctions. Or, dans ces dispositifs de l'état de la technique, la distribution des différents produits contenus dans les réservoirs dépend de la différence de viscosité entre les liquides contenus dans les réservoirs.

Le brevet WO 02/40792 divulgue un distributeur avec toutes les caractéristiques du préambule de la revendication 1 et décrit une approche afin de limiter la distribution asymétrique causé par la différence de viscosité entre les liquides par un système d'équilibrage de pression dans les espaces libre au dessus du niveau des liquides. C'est une approche technique compliquée nécessitant des conduites d'air supplémentaires interconnectées traversant le liquide dans les réservoirs. En outre cette approche n'aboutit pas toujours à un réglage adéquat des quantités relatives de produits distribués.

L'invention, dans ses différents modes de réalisation, propose une solution à l'un ou à l'autre de ces problèmes, voire aux deux problèmes. Elle propose un système de distribution activée par chasse et où la distribution de la quantité des différents liquides est synchronisée malgré une différence de viscosité entre les liquides des réservoirs.

L'invention propose plus particulièrement un distributeur de liquide d'entretien pour cuvette de toilettes, comprenant :
- un corps adapté à s'accrocher sur la cuvette,
- un réservoir de liquides d'entretien présentant au moins deux compartiments, chaque compartiment étant, via sa partie inférieure, connecté avec une ouverture libre d'une taille qui empêche l'écoulement du liquide d'entretien hors dudit compartiment en l'absence de chasse d'eau,
- un tube à une extrémité duquel débouchent les ouvertures des compartiments, l'autre extrémité du tube étant ouverte.

Selon les modes de réalisation, le distributeur de l'invention peut comprendre en outre une ou plusieurs des caractéristiques suivantes :
- le distributeur est conformé pour disposer l'extrémité ouverte du tube dans le trajet de l'eau de la chasse lorsque le distributeur est accroché sur une cuvette ;
- un dispositif de guidage au voisinage de l'extrémité ouverte du tube ; ce dispositif de guidage peut comprendre une plaque ou deux plaques qui se rassemblent au voisinage de l'extrémité ouverte du tube ; le dispositif de guidage peut comprendre une nervure s'étendant sur la zone de rassemblement des plaques sensiblement selon un axe médian entre les ouvertures des compartiments ;
- le dispositif de guidage présente des bords incurvés ;
- le dispositif de guidage présente des parois adaptées à canaliser l'eau de chasse vers le tube ;
- l'ouverture est d'une taille qui permet l'aspiration du liquide d'entretien par effet hydrodynamique lors du passage de l'eau d'une chasse au voisinage du distributeur ;
- le réservoir est amovible par rapport au corps ;
- le réservoir présente deux compartiments séparément amovibles par rapport au corps ;
- les compartiments font intégralement part d'un réservoir ;
- les compartiments du réservoir sont jumelés par une pièce de liaison ;
- au moins un troisième compartiment présentant au moins une zone couverte par une membrane semi-perméable ; ce troisième compartiment est fixé sur le corps du distributeur, ou sur un moyen d'accrochage du corps à la cuvette de toilettes, ou sur un des compartiments du réservoir de liquides d'entretien.

L'invention propose aussi un procédé de distribution d'un liquide d'entretien dans une cuvette de toilettes, comprenant les étapes de :
- accrochage dans la cuvette des toilettes d'un distributeur de liquides d'entretien selon l'invention;
- aspiration de liquides d'entretien hors des compartiments du réservoir par effet hydrodynamique de l'eau lors d'une chasse d'eau.

D'autres caractéristiques et avantages de l'invention apparaîtront à la lecture de la description détaillée qui suit des modes de réalisation de l'invention, donnés à titre d'exemple uniquement et en références aux dessins qui montrent :
- figure 1, une vue schématique en coupe frontale d'un distributeur selon un premier mode de réalisation de l'invention ;
- figure 2, une vue schématique en coupe latérale du distributeur de la figure 1,
- figure 3, une vue partielle de dessous du réservoir du distributeur des figures 1 et 2;
- figure 4, une vue schématique en coupe frontale d'un distributeur selon un deuxième mode de réalisation de l'invention ;
- figure 5, une vue schématique en coupe frontale d'un distributeur selon un troisième mode de réalisation de l'invention ;
- figure 6, une vue schématique en coupe latérale du distributeur de la figure 5 ;
- figure 7, une vue partielle de dessous du réservoir du distributeur des figures 5 et 6 ;
- figure 8, une vue en perspectives du dispositif de guidage du distributeur selon un premier mode de réalisation ;
- figure 9, une vue en perspectives du dispositif de guidage du distributeur selon un deuxième mode de réalisation ;
- figure 10, une vue schématique en coupe frontale d'un distributeur selon un quatrième mode de réalisation de l'invention ;
- figure 11, une vue partielle de dessous du réservoir du distributeur de la figure 10 ;
- figure 12, une vue schématique en coupe latérale du distributeur selon une première variante d'un cinquième mode de réalisation ;
- figure 13, une vue schématique en coupe latérale du distributeur selon une deuxième variante d'un cinquième mode de réalisation ;
- figure 14, une vue schématique en coupe arrière d'un distributeur selon une troisième variante du cinquième mode de réalisation de l'invention ;
- figures 15 à 18, des résultats d'expériences sur des distributeurs à compartiments multiples.

L'invention propose, dans un dispositif à compartiments multiples, d'utiliser pour la distribution du liquide la solution décrite dans la demande EP-A-1 287 211 : le distributeur présente donc un réservoir de liquides d'entretien, avec plusieurs compartiments. Chaque compartiment est connecté, via sa partie inférieure, à une ouverture libre d'une taille qui empêche l'écoulement du liquide d'entretien hors du réservoir en l'absence de chasse d'eau.

Le dispositif présente en outre un tube. A l'une des extrémités du tube débouche les ouvertures des compartiments. L'autre extrémité du tube est ouverte. En d'autres termes, le tube est commun aux différents compartiments.

La distribution des différents liquides s'opère suivant le principe hydrodynamique décrit plus bas, lorsque l'eau de la chasse s'écoule autour du tube et, le cas échéant, remonte dans le tube. Comme le tube est commun aux différents compartiments, la surpression créée par l'écoulement d'eau est identique pour chacun des compartiments. On assure donc la distribution d'une quantité de liquide identique en provenance de chacun des compartiments du dispositif, quelle que soit la position du distributeur dans la cuvette et la façon dont l'eau s'écoule autour du distributeur.

L'invention propose donc, pour contrôler l'écoulement des liquides d'entretien contenu dans les compartiments du distributeur en fonction de l'utilisation des toilettes, d'exploiter l'effet hydrodynamique provoqué par la chasse d'eau. Plus spécifiquement, chacun des compartiments du réservoir est muni dans sa partie inférieure d'une ouverture, qui présente une dimension telle qu'elle empêche l'écoulement du liquide du compartiment en l'absence de sollicitation extérieure. On entend par "partie inférieure" la partie du compartiment dans laquelle se trouve le liquide lorsque le distributeur est en position dans la cuvette des toilettes. Cette ouverture est libre, en ce qu'elle n'est pas obturée par un bouchon, à l'inverse de celle qui est proposé dans US-A-3 946 448, ni par un dispositif perméable au liquide, tel une masse poreuse.

En dessous des ouvertures des compartiments, dans le sens d'utilisation du distributeur, est prévu un tube commun. L'extrémité inférieure du tube est ouverte ou libre, à l'inverse de la solution proposée dans WO-A-01 02653; on évite ainsi la difficulté de réglage rencontrée dans le dispositif de ce document. L'extrémité inférieure du tube est disposée de sorte à être sur le trajet de l'eau s'écoulant lors d'une chasse, compte tenu le cas échéant d'un dispositif de guidage.

L'écoulement de l'eau de la chasse au voisinage de l'extrémité du tube provoque par effet hydrodynamique l'aspiration d'une quantité donnée des liquides d'entretien hors du réservoir. Comme les différents compartiments sont soumis à la même surpression, du fait du tube commun, il est possible de régler avec une grande précision la distribution des différents liquides. En effet, il est parfaitement possible de régler la quantité de liquide distribué par chasse en adaptant la taille des ouvertures. En outre il est également possible de régler la vitesse de distribution relative des liquides en adaptant la taille de chacune des ouvertures selon les caractéristiques rhéologiques du liquide contenu dans le compartiment correspondant. En résumé on peut jouer sur la taille de l'ouverture, sur la viscosité du liquide ou sur les deux afin du régler la quantité de liquide distribuée par chasse. Néanmoins nous attirons l'attention sur un des avantages majeurs de l'invention, en ce que la symétrie de la distribution des liquides n'est pas influencée par la différence de viscosité entre les liquides. Comme la surpression est en tout état de cause identique pour les deux compartiments, il est certain que la proportion entre les quantités des différents liquides distribuées à chaque chasse reste identique.

Les liquides distribués peuvent comprendre des tensioactifs, des essences parfumantes, des émulgateurs, des agents détartrants ou séquestrants du calcaire, des agents désinfectants ou des colorants. Les composants actifs des liquides peuvent présenter, séparément ou conjointement, des propriétés :
- nettoyantes,
- désinfectantes,
- détartrantes,
- parfumantes, etc.

Dans la suite de la description, les liquides distribués sont simplement qualifiés de "liquides d'entretien"; on utilise les termes de "premier liquide" ou "deuxième liquide" à la seule fin de distinguer entre les différents liquides. On donne dans la suite de la description des exemples de réalisation avec deux compartiments, étant entendu qu'il est possible de prévoir plus de deux compartiments.

Les figures 1 à 3 montrent un premier mode de réalisation d'un distributeur selon l'invention avec des vues schématiques en coupe frontale et en coupe latérale et avec une vue de dessous.

La figure 1 montre une vue en coupe frontale du distributeur de la figure 1, le réservoir n'étant pas assemblé au distributeur. Dans ce mode de réalisation, les compartiments 6 et 8 du réservoir sont distincts l'un de l'autre, ce qui permet de changer l'un ou l'autre des compartiments du réservoir. Les compartiments 6 et 8 peuvent être jumelés par moyen d'une pièce de liaison s'ajustant sur les cols des compartiments. Les cols 26 et 28 des compartiments sont fermés par des colliers 40 et 42 distincts, avec chacun un opercule 44 et 46.

La figure 2 montre le corps 2 du distributeur, ainsi qu'un des compartiments du réservoir 4. Sur la figure n'est représenté que le corps 2 du distributeur, sans les moyens d'accrochage sur le bord de la cuvette. Ceux-ci peuvent s'adapter de façon réglable ou non réglable dans une ouverture 10 ménagée sur le corps 2. Le corps du distributeur présente un tube 12, avec dans sa partie inférieure une découpe 14, s'étendant sur une partie du périmètre du tube. Cette découpe permet de favoriser la remontée d'eau dans le tube 12, ou l'inverse, en fonction de la position de la découpe par rapport à la direction du flux d'eau provenant de la chasse. La partie inférieure du tube est libre, c'est-à-dire qu'elle n'est pas obturée par un dispositif poreux ou autre. L'eau de la chasse peut donc remonter dans le tube.

Le distributeur présente encore un dispositif de guidage 16, qui dans un exemple de réalisation a la forme d'une plaque avec des bords incurvés. La figure 8 montre une réalisation possible d'un tel dispositif de guidage en perspective. Ce dispositif de guidage permet de guider l'eau de la chasse vers le tube, de sorte à favoriser l'effet hydrodynamique conduisant à la distribution de liquides d'entretien. Les bords incurvés améliorent le guidage de l'eau et la performance comme la régularité de la distribution. Selon un mode de mise en oeuvre particulier, illustré sur la figure 9, le dispositif de guidage 16 comporte des déflecteurs d'eau 17, par exemple des parois verticales agencées dans les coins du dispositif de guidage 16. Ces parois 17 sont prévues dans la continuité verticale du tube de guidage 12 et permettent ainsi de canaliser l'eau de chasse vers le tube 12.

Comme ceci apparaît bien à la figure 2, le tube présente une forme allongée et présente dans sa partie supérieure des zones en biseau 18 et 19, adaptées à perforer un opercule de protection des ouvertures dans les compartiments du réservoir. La partie supérieure du tube est fermé et présente deux ouvertures 20 et 22 visibles sur la figure 1. Lorsque le réservoir est monté dans le distributeur, ces deux ouvertures sont au contact des liquides contenus dans les compartiments du réservoir. Chacune des ouvertures a une taille adaptée à empêcher l'écoulement du liquide d'entretien correspondant hors du compartiment en l'absence de chasse d'eau.

Chacune des ouvertures 20 et 22 est disposée dans une partie cylindrique 48 et 50 adaptée à la forme du col d'un des compartiments. Entre les deux parties cylindriques 48 et 50, le tube présente une partie centrale 52. De la sorte, comme représenté à la figure 1, en fonctionnement, l'ouverture 20 (respectivement 22) est au contact du liquide contenu dans le compartiment 6 (respectivement 8).

La figure 3 montre une vue partielle de dessous du réservoir du distributeur des figures 1 et 2; on y reconnaît les deux compartiments 6 et 8 et les limites des cols 26 et 28. Sont aussi représentés les lieux des ouvertures 20 et 22 et le trait en pointillés sur la figure montre une allure possible du tube 12.

La figure 4 est une vue frontale d'un deuxième mode de réalisation du distributeur de l'invention, le réservoir étant assemblé au distributeur. Ce mode de réalisation est similaire de celui de la figure 1 avec la partie centrale 52 qui se situe au niveau du plan des ouvertures 20 et 22. Dans ce cas les deux parties cylindriques 48 et 50 s'intègrent complètement dans l'ensemble du tube de compression 12.

Les figures 5 et 6 montrent des vues similaires à celles des figures 1 et 2, dans un troisième mode de réalisation de l'invention; dans ce mode de réalisation, le réservoir est formé de deux compartiments 6 et 8 qui sont assemblés, au niveau de leurs cols respectifs 26 et 28, à l'aide d'un collier 30. Ce collier permet à la fois d'assurer la cohésion mécanique entre les deux compartiments formant le réservoir. En outre, le collier 30 présente un opercule 32 scellé sur les ouvertures respectives des compartiments; l'opercule assure donc la fermeture des compartiments avant que le réservoir ne soit introduit dans le distributeur. Dans l'exemple, le réservoir est amovible, de sorte à permettre le remplacement du réservoir; on pourrait aussi prévoir un réservoir monobloc avec le corps du distributeur.

La figure 7 illustre une variante de réalisation, qui peut être applicable aux différents modes de réalisation du distributeur selon l'invention. On remarque que les ouvertures 20 et 22 ne sont pas centrées sur les cols des compartiments 26, 28, mais sont rapprochées les unes des autres. Ceci assure une meilleure égalité des pressions au niveau des ouvertures et donc une distribution similaire des liquides. Le trait en pointillés sur la figure montre une allure possible du tube 12 et le double trait montre les bords du collier 30. Dans cette variante de réalisation, le tube est en position centrale par rapport aux cols des flacons. On arrive ainsi à un tube d'une taille plus réduite, ce qui facilite la montée de l'eau de la chasse dans le tube et augmente la surpression lors de la chasse d'eau. Il est cependant entendu que le tube 12 peut présenter des parois verticales, tel qu'illustrée sur la figure 3, avec des ouvertures 20 et 22 décentrées des cols et rapprochées l'une de l'autre.

Les figures 10 et 11 montrent des vues similaires à celles des figures 1 et 3, dans un quatrième mode de réalisation de l'invention; dans ce mode de réalisation, le dispositif de guidage est formé de deux plaques 16' et 16" qui sont rassemblées au voisinage de l'extrémité libre du tube 12. Une nervure 54 peut être prévue au niveau de la zone de rassemblement des plaques 16', 16" et s'étend sensiblement selon un axe médian entre les deux ouvertures 20, 22 des compartiments 6, 8. Cette nervure 54 présente une hauteur limitée, de quelques millimètres ; elle n'empêche pas l'eau de chasse de se répartir dans le tube 12 vers chaque ouverture 20, 22 mais elle limite le mélange des liquides de chaque compartiment au niveau du dispositif de guidage.

L'utilisation de deux plaques guidant l'eau de chasse vers chaque ouverture 20, 22 à travers le tube 12 permet de distribuer deux liquides incompatibles contenus chacun dans un compartiment. Par exemple, un compartiment peut contenir un liquide contre le tartre présentant un faible pH et l'autre compartiment peut contenir un liquide désinfectant présentant un pH élevé. Un mélange de tels liquides doit non seulement être évité dans les compartiments mais également lors de la distribution car un tel mélange à forte concentration produit des gaz chlorés néfastes à respirer. Lorsque ces liquides se mélangent dans l'eau de la chasse, la concentration diminue et les effets néfastes disparaissent. Il est entendu que ce mode de réalisation du dispositif de guidage peut être combiné avec l'un quelconque des modes de réalisation décrit précédemment quant à l'agencement du tube et des compartiments.

Les figures 12 à 14 illustrent un cinquième mode de réalisation de l'invention dans lequel le distributeur comprend en outre un troisième compartiment 7. Ce troisième compartiment 7 n'est pas connecté avec une ouverture libre débouchant dans le tube 12 comme les compartiments 6, 8 du réservoir mais présente au moins une zone couverte par une membrane semi-perméable. Par exemple, le troisième compartiment est en plastique et présente une portion constituée d'une membrane semi-perméable permettant la diffusion continue de substances actives, par exemple parfumantes. Ce troisième compartiment 7 peut être fixé au corps 2 du distributeur (figure 12) ou aux moyens d'accrochage 11 du corps sur le bord de la cuvette (figure 13) et être ainsi situé à l'extérieur de la cuvette de toilettes, ou être fixé sur l'un des compartiments 6, 8 du réservoir de liquides à distribuer lors des chasses d'eau (figure 14). Par exemple, le troisième réservoir 7 contient un parfum sous forme liquide et peut être logé dans une cavité ménagée dans un des compartiments 6, 8 du réservoir comme illustré sur la figure 14.

Le fonctionnement du distributeur est le suivant.

A la livraison, le réservoir est séparé du distributeur, comme ceci est représenté à la figure 1 et à la figure 5. Pour mettre en marche le distributeur, l'utilisateur enfonce le réservoir dans le distributeur, comme ceci est représenté à la figure 4.

Selon les premier et deuxième modes de réalisation, lorsque le réservoir est enfoncé dans le distributeur, la zone en biseau 18 déchire l'opercule du réservoir, au niveau du collier 40 du compartiment 6 et la zone en biseau 19 déchire l'opercule du réservoir, au niveau du collier 42 du compartiment 8. Les parties cylindriques 48 et 50 dans lesquelles sont ménagées les ouvertures 20 et 22 viennent alors s'appliquer respectivement contre les colliers 40 et 42 des compartiments du réservoir. De la sorte, les ouvertures 20 et 22 sont respectivement au contact des liquides contenus dans les compartiments. Selon le premier mode de réalisation, la partie centrale 52 s'étend plus bas dans le tube 12 que les ouvertures 20 et 22, pour ménager autour des parties cylindriques 48 et 50 une zone permettant le passage des cols des compartiments 6 et 8. Toutefois, la partie centrale 52 s'étend à l'intérieur du tube 12 plus haut que le niveau maximum de l'eau de la chasse; en particulier, la partie centrale 52 est au-dessus de la découpe 14 dans le tube 12. De la sorte, lors d'une chasse, la surpression régnant au niveau de l'ouverture 20 est toujours égale à la surpression régnant au niveau de l'ouverture 22.

Selon le troisième mode de réalisation décrit dans la figure 5, lorsque le réservoir est enfoncé dans le distributeur, la zone en biseau 18 déchire l'opercule du réservoir, au niveau du col 26 du compartiment 6; la zone en biseau 19 déchire l'opercule du réservoir, au niveau du col 28 du compartiment 8. La surface 34 dans laquelle sont ménagées les ouvertures 20 et 22 vient alors s'appliquer contre les cols 26 et 28 des compartiments du réservoir. De la sorte, les ouvertures 20 et 22 sont respectivement au contact des liquides contenus dans les compartiments. Des nervures 36 et 38 sur le côté de la surface 34 faisant face au réservoir évitent tout mélange entre les liquides. La configuration du distributeur permet ainsi de fournir un réservoir amovible, tout en assurant une mise en contact des ouvertures 20 et 22 avec les liquides contenus dans les compartiments du réservoir, sans mélange des liquides des compartiments. Comme indiqué plus haut, cette solution avantageuse n'est pas la seule possible.

Selon le quatrième mode de réalisation décrit dans les figures 10 et 11, lorsque le réservoir est enfoncé dans le distributeur, la zone en biseau 18 déchire l'opercule du réservoir, au niveau du collier 40 du compartiment 6 et la zone en biseau 19 déchire l'opercule du réservoir, au niveau du collier 42 du compartiment 8. Les ouvertures 20 et 22 sont alors respectivement au contact des liquides contenus dans les compartiments. Selon ce quatrième mode de réalisation, le dispositif de guidage comprend deux plaques 16', 16" qui guident l'eau de chasse dans le tube 12 unique mais séparent l'écoulement de chaque liquide vers la cuvette. Ainsi, lors d'une chasse, la surpression régnant au niveau de l'ouverture 20 sera toujours égale à la surpression régnant au niveau de l'ouverture 22 pour une distribution en quantité égale des liquides de chaque compartiment mais ces liquides ne seront mélangés que dans la cuvette pour éviter des réactions chimiques néfastes pour l'utilisateur.

Pour toutes les modes de réalisation, une fois le réservoir amovible assemblé au corps du distributeur, le distributeur est monté dans la cuvette des toilettes. Ainsi, l'extrémité libre du tube se trouve au voisinage du trajet de l'eau de la chasse d'eau, ou même dans le trajet de l'eau. En l'absence de chasse d'eau, les ouvertures 20 et 22 empêche tout écoulement des liquides hors des compartiments 6 et 8. L'écoulement de l'eau lors de la chasse provoque donc une surpression dans le tube et l'injection d'air dans les compartiments par les ouvertures 20 et 22. Lorsque l'eau s'écoule, après la fin de la chasse, la pression dans le tube diminue et la surpression créée par l'injection d'air dans les compartiments provoque l'écoulement des liquides hors des compartiments. On assure ainsi la distribution d'une certaine quantité de liquide à la fin de chaque chasse.

Comme le tube 12 est commun aux deux compartiments, autrement dit que les ouvertures 20 et 22 débouchent toutes les deux dans le même tube 12, la surpression dans le tube est la même pour les deux compartiments. Ceci assure une même action d'une chasse sur les deux compartiments, comme expliqué plus haut.

La forme du tube 12 peut être quelconque; dans l'exemple, on a choisi pour le tube une section allongée; celle-ci assure que le tube présente un volume intérieur maximal, pour un périmètre donné; cette forme est aussi bien adaptée à des ouvertures circulaires dans les cols ou les colliers des compartiments.

La section des ouvertures 20 et 22 a un diamètre de 1,5 mm dans l'exemple de réalisation des figures 1 à 3, pour un liquide d'entretien présentant une viscosité de l'ordre de 2000 mPa.s. Plus généralement, le liquide d'entretien peut présenter une viscosité entre 10 et 4000 mPa.s, et l'ouverture peut présenter un diamètre entre 0,2 et 15 mm. Le diamètre ou la surface de l'ouverture peut être déterminé expérimentalement, pour un liquide d'entretien donné. Des viscosités encore plus importantes sont possibles, des valeurs entre 2500 et 5000 mPa.s, voire allant jusqu'à 6000 mPa.s sont appropriées. Le diamètre de l'ouverture peut alors être choisi entre 1,2 et 1,8 mm.

On comprend que l'invention évite un écoulement constant du liquide d'entretien, et une perte de liquide en l'absence d'utilisation des toilettes. On comprend aussi que l'invention évite les remontées d'eau dans le réservoir, et la dilution du liquide d'entretien. Par ailleurs, le dispositif de l'invention est immédiatement fonctionnel, à l'inverse des dispositifs à masse poreuse: dès la première chasse, ou la deuxième, une quantité déterminée de liquide d'entretien est distribuée. La quantité de liquide d'entretien distribuée est indépendante de la fréquence d'utilisation du distributeur.

Comme le fonctionnement du distributeur de l'invention repose sur l'aspiration provoquée par l'écoulement de la chasse, le liquide d'entretien peut présenter une viscosité plus faible que dans les distributeurs de l'état de la technique. Ceci évite tout blocage du distributeur par des épaississants, et améliore sa fiabilité.

Comme indiqué plus haut, on peut adapter indépendamment la quantité de liquide qui s'écoule de chacun des compartiments; en particulier, dans un mode de réalisation, on peut prévoir que le liquide d'un compartiment est distribué plus vite que le liquide de l'autre compartiment, en prévoyant une ouverture plus grande ou un plus grand nombre d'ouvertures. En tout état de cause, comme la distribution des liquides des compartiments s'effectue par application d'une même pression, le rapport entre les quantités de liquides provenant des différents compartiments est toujours identique.

Les figures 15 à 18 montrent des résultats d'expériences sur ces distributeurs à compartiments multiples. Sur chacune des figures, on a porté en abscisses un nombre de chasses et en ordonnées la perte de liquide, autrement dit le pourcentage de liquide distribué par le distributeur.

La figure 15 montre les résultats d'expérience pour un distributeur avec deux compartiments et deux systèmes de distribution distincts; chacun des dispositifs de distribution est du genre décrit dans le document EP-A-1 287 211. Les deux liquides présentent des viscosités de 3160 et 2650 cP. Les systèmes de distribution sont identiques. Après environ 500 chasses, le deuxième compartiment s'est vidé à 80%, tandis que le premier compartiment n'est vidé qu'à 10%. Les résultats du test s'expliquent encore à la fois par la position du distributeur et par la différence de viscosité

La figure 16 montre les résultats d'expérience pour un distributeur avec deux compartiments identique à celui utilisé dans l'expérience de la figure 15; à la différence de la figure 15, les deux liquides présentent une viscosité identique de 5188 cP. Après environ 300 chasses, le premier compartiment est vide, tandis que le deuxième compartiment n'est vidé qu'à 25% après plus de 600 chasses. Les résultats du test s'expliquent par la position du distributeur, le système de distribution du premier compartiment étant dans le flux de l'eau de la chasse, tandis que le système de distribution du deuxième compartiment est masqué et ne reçoit qu'un flux plus faible.

La figure 17 montre les résultats d'expérience pour un distributeur avec deux compartiments, du genre représenté à la figure 4 ou 5 avec des déflecteurs d'eau du genre représentés à la figure 9. Les deux liquides présentent une viscosité identique de 2700 cP. La figure montre que les deux compartiments se vident simultanément.

La figure 18 montre les résultats d'expérience pour un distributeur avec deux compartiments, du genre représenté à la figure 4 ou 5 avec des déflecteurs d'eau du genre représentés à la figure 9. Les deux liquides présentent des viscosités de 2935 et S 188 cP. La figure montre que les deux compartiments se vident simultanément malgré la différence de viscosité.

Les tests menés démontrent aussi que la simultanéité du vidage des compartiments n'est pas affectée par la position du distributeur dans la cuvette des toilettes. La position peut influer sur la quantité de liquides distribués à chaque chasse. Toutefois, la quantité du liquide provenant du premier compartiment est toujours identique à la quantité du liquide provenant du deuxième compartiment.

Bien entendu, la présente invention n'est pas limitée aux modes de réalisations décrits à titre d'exemple. On peut notamment se rapporter au document EP-A-1 287 211 pour ce qui est des détails de réalisation du réservoir ou du corps du distributeur.

En outre, le tube de distribution pourrait présenter une autre forme que celle qui est donnée dans les exemples de réalisation. Le tube de l'invention peut présenter une section différente de celle qui est proposée; on peut utiliser par exemple une section carrée, le tube étant simplement formé de quatre parois qui entourent l'ouverture prévue dans la partie inférieure du réservoir. La longueur du tube peut varier par rapport aux modes de réalisation, et elle pourrait tout à fait être inférieure à la section. La section du tube peut aussi couvrir toute la surface du distributeur; on pourrait dans ce cas appeler le tube "jupe" ou "compartiment".

Dans les exemples, on a décrit des dispositifs à deux compartiments. On peut prévoir plus de deux compartiments. Dans ce cas, on peut utiliser un tube commun à l'ensemble des compartiments; ceci permet d'assurer la distribution d'une même proportion de l'ensemble des produits. On peut aussi utiliser des tubes communs à seulement certains des compartiments, dans la mesure où il n'est utile de ne contrôler la distribution relative que de certains des liquides.

Enfin, l'invention est décrite dans son application préférée à la distribution de liquides d'entretien dans la cuvette de toilettes; elle peut aussi s'appliquer à la distribution de liquides d'une autre nature dans un environnement avec un écoulement de fluide.

## Revendications

1. Un distributeur de liquides d'entretien pour cuvette de toilettes, comprenant
- un corps (2) adapté à s'accrocher sur la cuvette,
- un réservoir (4) de liquides d'entretien présentant au moins deux compartiments (6, 8), chaque compartiment des au moins deux compartiments (6,8) étant, via sa partie inférieure, connecté avec une ouverture libre (20, 22)
**caractérisé en ce qu'**il comprend un tube (12) à une extrémité duquel débouchent les ouvertures des compartiments, l'autre extrémité du tube étant ouverte, l'ouverture libre (20, 22) de chaque compartiment (6, 8) étant d'une taille qui empêche l'écoulement du liquide d'entretien hors dudit compartiment en l'absence de chasse d'eau.

2. Le distributeur de la revendication 1, **caractérisé en ce que** le distributeur est conformé pour disposer l'extrémité ouverte du tube dans le trajet de l'eau de la chasse lorsque le distributeur est accroché sur une cuvette.

3. Le distributeur de la revendication 1 ou 2, **caractérisé par** un dispositif de guidage (16) au voisinage de l'extrémité ouverte du tube.

4. Le distributeur de la revendication 3, **caractérisé par** en ce que le dispositif de guidage comprend une plaque (16).

5. Le distributeur de la revendication 3, **caractérisé par** en ce que le dispositif de guidage comprend deux plaques (16', 16") qui se rassemblent au voisinage de l'extrémité ouverte du tube.

6. Le distributeur de la revendication 5, **caractérisé par** en ce que le dispositif de guidage comprend une nervure (54) s'étendant sur la zone de rassemblement des plaques (16', 16") sensiblement selon un axe médian entre les ouvertures (20, 22) des compartiments.

7. Le distributeur de l'une des revendications 4 à 6, **caractérisé par** en ce que le dispositif de guidage (16) présente des bords incurvés.

8. Le distributeur de l'une des revendications 3 à 7, **caractérisé en ce que** le dispositif de guidage (16) présente des parois (17) adaptées à canaliser l'eau de chasse vers le tube (12).

9. Le distributeur de l'une des revendications 1 à 8, **caractérisé en ce que** l'ouverture est d'une taille qui permet l'aspiration du liquide d'entretien par effet hydrodynamique lors du passage de l'eau d'une chasse au voisinage du distributeur.

10. Le distributeur de l'une des revendications 1 à 9, **caractérisé en ce que** le réservoir (4) est amovible par rapport au corps (2).

11. Le distributeur de l'une des revendications 1 à 10, **caractérisé en ce que** le réservoir (4) présente deux compartiments (6, 8) séparément amovibles par rapport au corps (2).

12. Le distributeur de l'une des revendications 1 à 10, **caractérisé en ce que** les compartiments (6) et (8) font intégralement part d'un réservoir.

13. Le distributeur de l'une des revendications 1 à 10, **caractérisé en ce que** les compartiments (6) et (8) du réservoir sont jumelés par une pièce de liaison.

14. Le distributeur de l'une des revendications 1 à 13, **caractérisé en ce qu'**il comprend en outre au moins un troisième compartiment (7) présentant au moins une zone couverte par une membrane semi-perméable.

15. Le distributeur de la revendication 14, **caractérisé en ce que** le troisième compartiment (7) est fixé sur le corps (2) du distributeur.

16. Le distributeur de la revendication 14, **caractérisé en ce que** le troisième compartiment (7) est fixé sur un moyen d'accrochage (11) du corps (2) à la cuvette de toilettes.

17. Le distributeur de la revendication 14, **caractérisé en ce que** le troisième compartiment (7) est fixé sur un des compartiments (6, 8) du réservoir de liquides d'entretien (4).

18. Un procédé de distribution d'un liquide d'entretien dans une cuvette de toilettes, comprenant les étapes de :
- accrochage dans la cuvette des toilettes d'un distributeur de liquides d'entretien selon l'une des revendications 1 à 17;
- aspiration de liquides d'entretien hors des compartiments (6, 8) du réservoir par effet hydrodynamique de l'eau lors d'une chasse d'eau.

## Patentansprüche

1. Reinigungsflüssigkeitsspender für WC-Schüsseln, umfassend:
- einen Körper (2), der dazu geeignet ist, an der Schüssel befestigt zu werden,
- einen Behälter (4) für Reinigungsflüssigkeiten, der mindestens zwei Kammern (6, 8) aufweist, wobei jede Kammer der mindestens zwei Kammern (6, 8) mit ihrem unteren Teil an eine freie Öffnung (20, 22) angeschlossen ist,
**dadurch gekennzeichnet, dass** er ein Rohr (12) umfasst, an dessen einen Ende die Öffnungen der Kammern münden, wobei das andere Ende des Rohrs offen ist, wobei die freie Öffnung (20, 22) jeder Kammer (6, 8) eine Größe hat, die das Ausfließen der Reinigungsflüssigkeit aus der Kammer ohne Wasserspülung verhindert.

2. Spender nach Anspruch 1, **dadurch gekennzeichnet, dass** der Spender derart vorgesehen ist, dass das offene Ende in der Bahn des Wassers der Wasserspülung angeordnet ist, wenn der Spender an einer Schüssel befestigt ist.

3. Spender nach Anspruch 1 oder 2, **gekennzeichnet durch** eine Führungseinrichtung (16) in der Nähe des offenen Endes des Rohrs.

4. Spender nach Anspruch 3, **dadurch gekennzeichnet, dass** die Führungseinrichtung eine Platte (16) umfasst.

5. Spender nach Anspruch 3, **dadurch gekennzeichnet, dass** die Führungseinrichtung zwei Platten (16', 16 ") umfasst, die in der Nähe des offenen Endes des Rohrs zusammenkommen.

6. Spender nach Anspruch 5, **dadurch gekennzeichnet, dass** die Führungseinrichtung eine Rippe (54) umfasst, die sich auf der Verbindungszone der Platten (16`, 16 ") im Wesentlichen entlang einer Mittelachse zwischen den Öffnungen (20, 22) der Kammern erstreckt.

7. Spender nach einem der Ansprüche 4 bis 6, **dadurch gekennzeichnet, dass** die Führungseinrichtung (16) gebogene Ränder aufweist.

8. Spender nach einem der Ansprüche 3 bis 7, **dadurch gekennzeichnet, dass** die Führungseinrichtung (16) Wände (17) aufweist, die dazu geeignet sind, das Spülwasser zum Rohr (12) zu leiten.

9. Spender nach einem der Ansprüche 1 bis 8, **dadurch gekennzeichnet**, das die Öffnung eine Größe hat, die das Ansaugen der Reinigungsflüssigkeit durch hydrodynamische Wirkung beim Durchgang des Spülwassers in der Nähe des Spenders ermöglicht.

10. Spender nach einem der Ansprüche 1 bis 9, **dadurch gekennzeichnet, dass** der Behälter (4) vom Körper (2) lösbar ist.

11. Spender nach einem der Ansprüche 1 bis 10, **dadurch gekennzeichnet, dass** der Behälter (4) zwei Kammern (6, 8) aufweist, die getrennt vom Körper (2) lösbar sind.

12. Spender nach einem der Ansprüche 1 bis 10, **dadurch gekennzeichnet, dass** die Kammern (6) und (8) zur Gänze Teil eines Behälters sind.

13. Spender nach einem der Ansprüche 1 bis 10, **dadurch gekennzeichnet, dass** die Kammern (6) und (8) durch ein Verbindungsstück verbunden sind.

14. Spender nach einem der Ansprüche 1 bis 13, **dadurch gekennzeichnet, dass** er ferner mindestens eine dritte Kammer (7) umfasst, die mindestens eine durch eine halb durchlässige Membran bedeckte Zone aufweist.

15. Spender nach Anspruch 14, **dadurch gekennzeichnet, dass** die dritte Kammer (7) auf Körper (2) des Spenders befestigt ist.

16. Spender nach Anspruch 14, **dadurch gekennzeichnet, dass** die dritte Kammer (7) auf einem Befestigungsmittel (11) des Körpers (2) an der WC-Schüssel befestigt ist.

17. Spender nach Anspruch 14, **dadurch gekennzeichnet, dass** die dritte Kammer (7) auf einer der Kammern (6, 8) des Reinigungsflüssigkeitsbehälters (4) befestigt ist.

18. Verfahren zum Verteilen einer Reinigungsflüssigkeit in einer WC-Schüssel, umfassend die folgenden Schritte:
- Befestigung eines Reinigungsflüssigkeitsspenders nach einem der Ansprüche 1 bis 17 in der WC-Schüssel;
- Ansaugen von Reinigungsflüssigkeiten aus den Kammern (6, 8) des Behälters durch hydrodynamische Wirkung des Wassers einer Wasserspülung.

## Claims

1. A dispenser for a toilet bowl care fluid, comprising
- a body (2) adapted to be engaged onto the bowl,
- a container (4) for care fluid having at least two compartments (6, 8), each compartment of the at least two compartments (6, 8) being, via its lower portion, connected to a free opening (20, 22)
**characterized in that** it comprises a tube (12) at an open end of which the openings of the compartments discharge, the other end of the tube being open, the free opening (20, 22) of each compartment (6, 8) being of a size which prevents the flow of care fluid from said compartment in the absence of flushing.

2. The dispenser of claim 1, **characterized in that** the dispenser is shaped so as to place the open end of the tube in the path of the flushing water when the dispenser is engaged onto a bowl.

3. The dispenser of claim 1 or 2, **characterized by** guide means (16) adjacent the open end of the tube.

4. The dispenser of claim 3, **characterized in that** the guide means comprises a plate (16).

5. The dispenser of claim 3, **characterized in that** the guide means comprises two plates (16', 16") which come together in the vicinity of the open end of the tube.

6. The dispenser of claim 5, **characterized in that** the guide means comprises a rib (54) extending over the area where the plates (16', 16") come together substantially along a central axis between the openings (20, 22) of the compartments.

7. The dispenser of one of claims 4 to 6, **characterized in that** the guide means (16) has curved edges.

8. The dispenser of one of claims 3 to 7, **characterized in that** the guide means (16) has walls (17) adapted to channel flush water towards the tube (12).

9. The dispenser of one of claims 1 to 8, **characterized in that** the opening is of a size that allows suction of the care fluid by a hydrodynamic effect during the passage of water from flushing in the vicinity of the dispenser.

10. The dispenser of one of claims 1 to 9, **characterized in that** the container (4) is removable from the body (2).

11. The dispenser of one of claims 1 to 10, **characterized in that** the container (4) comprises two compartments (6, 8) separately removable from the body (2).

12. The dispenser of one of claims 1 to 10, **characterized in that** the compartments (6) and (8) are an integral part of a container.

13. The dispenser of one of claims 1 to 10, **characterized in that** the compartments (6) and (8) of the container are coupled by a connecting piece.

14. The dispenser of one of claims 1 to 13, **characterized in that** it further comprises at least one third compartment (7) having at least one area covered by a semipermeable membrane.

15. The dispenser of claim 14, **characterized in that** the third compartment (7) is fixed to the body (2) of the dispenser.

16. The dispenser of claim 14, **characterized in that** the third compartment (7) is fixed to means (11) for hanging the body (2) onto the toilet bowl.

17. The dispenser of claim 14, **characterized in that** the third compartment (7) is fixed onto one of the compartments (6, 8) of the care fluid container (4).

18. A method for dispensing a toilet care fluid into a toilet bowl, comprising the steps of:
- engaging a dispenser for care fluids according to one of claims 1 to 17 onto the toilet bowl;
- sucking care fluids out of the compartments (6, 8) of the container by a hydrodynamic effect of the water during flushing.
